# EUROPÄISCHE PATENTSCHRIFT

(11) **EP 1 911 430 B1**
(45) Veröffentlichungstag und Bekanntmachung des Hinweises auf die Patenterteilung: **27.01.2010**
(21) Anmeldenummer: 07019798.3
(22) Anmeldetag: 10.10.2007
(51) Int. Cl.: A61G 17/00, A61G 17/08

(54) **Sarg oder Urne**
Coffin or urn
Cercueil ou urne

(30) Priorität: 12.10.2006 DE 102006054234
(43) Veröffentlichungstag der Anmeldung: 16.04.2008
(73) Patentinhaber: Braun, Peter Marco, 74348 Lauffen/N (DE)
(72) Erfinder: Braun, Hans-Peter, 74348 Lauffen/N (DE)
(74) Vertreter: Geitz Truckenmüller Lucht

(56) Entgegenhaltungen:
- DE-A1- 10 029 746
- GB-A- 1 399 114
- US-A1- 2005 287 358

## Beschreibung

### Stand der Technik

Die Erfindung geht aus von einem Sarg oder einer Urne sowie einem Verfahren zur Herstellung von einem Sarg oder einer Urne nach den Oberbegriffen der Ansprüche 1 und 11.

Särge und Urnen sind in unterschiedlichen Formen bekannt. Während Särge für die Aufbewahrung, den Transport und die Erd- oder Feuerbestattung eines toten menschlichen Körpers oder eines toten Tieres verwendet werden, dient eine Urne dazu, die Asche einer Leiche oder eines Tierkadavers aufzunehmen. Särge bestehen zumeist aus Holz und erfüllen damit die Bedingung, dass sie nach der Beisetzung innerhalb eines gewissen Zeitraums unter Einwirkung von Bodenfeuchtigkeit und Bakterien zerfallen. Urnen werden ebenfalls in das Erdreich eingesetzt und damit der Einwirkung von Feuchtigkeit und Bakterien ausgesetzt. Ferner werden die für die Feuerbestattung eingesetzten Särge aus Holz zusammen mit der Leiche oder dem Tierkadaver verbrannt. Die Herstellung von Särgen aus Holz ist mit einem hohen Aufwand an Kosten und Arbeitsschritten verbunden. Zum einen handelt es sich bei Holz um einen verhältnismäßig teuren Rohstoff, und zum anderen sind bei der Verarbeitung von Holz zu einem Sarg zahlreiche Herstellungsschritte notwendig. Darüber hinaus stellt sich die Frage, ob die Verwendung des nur langsam nachwachsenden Rohstoffs Holz für einen Sarg angemessen ist, der nach der Beisetzung dem Zerfall im Erdreich preisgegeben ist oder bei der Feuerbestattung verbrannt wird. Dem gegenüber besteht bei der Beisetzungszeremonie ein hoher Anspruch an das ästhetische Erscheinungsbild eines Sarges.

Aus dem Stand der Technik, beispielsweise der DE 197 44 331 A1 sind Särge und Urnen aus naturstoffbasierten Kunststoffen bekannt, welche im Erdreich abgebaut werden. Als nachteilig erweist sich bei derartigen Särgen oder Urnen, dass sie sich bei der Verrottung und der Verbrennung anders als Holz verhalten. Bei der Verbrennung werden Stoffe freigesetzt, die nicht in die Umgebung abgegeben werden dürfen. Die aus Kunststoffen hergestellten Särge können daher nicht ohne weiteres in einem Krematorium verbrannt werden.

Der Erfindung liegt die Aufgabe zugrunde, einen Sarg oder eine Urne aus einem von Holz verschiedenen Material zur Verfügung zu stellen, welche entweder wie Holz verbrennen und wie Holz im Erdboden verrotten. Ferner liegt der Erfindung die Aufgabe zugrunde, ein Verfahren zur Herstellung eines derartigen Sarges oder einer derartigen Urne zur Verfügung zu stellen.

### Die Erfindung und ihre Vorteile

Gegenüber den aus dem Stand der Technik bekannten Särgen oder Urnen weist der erfindungsgemäße Sarg oder die erfindungsgemäße Urne den Vorteil auf, dass er oder sie aus einem thermoplastisch verformbaren Verbundwerkstoff besteht, welcher einen Anteil von mindestens 70 Gewichts-% Naturstoffen aufweist. Diese Naturstoffe enthalten Lignin und Cellulose. Weitere Naturstoffe sind möglich. Diese werden hauptsächlich aus Pflanzen gewonnen. Sie können jedoch außerdem aus Mikroorganismen oder Tieren gewonnen werden.

Lignin ist ein makromolekularer Naturstoff, der durch Einlagerung in die Zellmembran die Verholzung von Pflanzenzellen bewirkt. Cellulose ist ein Polysaccharid, das die Gerüstsubstanz von Pflanzenzellen bildet. Die Mischung aus Lignin und Cellulose führt zu einem Werkstoff, der sich bezüglich Zug- und Druckbelastungen, der Einwirkung von erhöhter Temperatur und Feuer und der Einlagerung im Erdreich wie Holz verhält. Die mechanischen und thermischen Eigenschaften entsprechen denjenigen von Holz. Bei Verwendung geeigneter Bindemittel kann aus Lignin und Cellulose sowie eventuell weiterer Naturstoffe, insbesondere Naturfasern, ein Werkstoff hergestellt werden, aus dem mit herkömmlichen Maschinen der Kunststoffverarbeitung Formteile produziert werden können.

Sarg oder Urne bestehen meist aus einem Unter- und einem Oberteil. Das Oberteil bildet dabei den Deckel des Unterteils. Ober- und Unterteil können in einem zusammenhängenden Stück oder als zwei separate Teile mittels Maschinen zur Kunststoffverarbeitung geformt werden.

Ein erfindungsgemäßer Sarg weist den Vorteil auf, dass er den so genannten Tiegeltest besteht. Anhand dieses Testes werden Rückstände nachgewiesen, die beim Verbrennen eines Sarges im Krematorium verbleiben und zu einer Beschädigung der aus Schamott bestehenden Ausmauerung führen. Bei der Verbrennung des erfindungsgemäßen Sarges lagern sich keine schädlichen Rückstände an der Ausmauerung an. Im Vergleich dazu besteht ein Sarg aus Pappe den Tiegeltest nicht, da bei der Verbrennung von Pappe Rückstände verbleiben, die den Schamott beschädigen.

Nach einer vorteilhaften Ausgestaltung der Erfindung enthält der Verbundwerkstoff zusätzlich zu Lignin und Cellulose als weiteren Naturstoff Stärke. Diese dient in dem Verbundwerkstoff als Naturstoff-basiertes Bindemittel.

Nach einer weiteren vorteilhaften Ausgestaltung der Erfindung enthält der Verbundwerkstoff als weiteren Naturstoff Naturfasern. Dabei kann es sich beispielsweise um Naturfasern aus Holz, Flachs, Hanf, Sisal oder Mais handeln. Die Naturfasern verleihen dem Verbundwerkstoff zusätzliche Festigkeit und begünstigen die Verarbeitung des Werkstoffs mittels Kunststoffverarbeitungsmaschinen.

Nach einer weiteren vorteilhaften Ausgestaltung der Erfindung besteht der Sarg oder die Urne aus mindestens einem durch Extrusion und anschließendes Tiefziehen hergestellten Formteil aus einem thermoplastisch verformbaren Verbundwerkstoff. Aus dem Verbundwerkstoff wird zunächst durch Extrusion eine Platte hergestellt, welche anschließend durch Tiefziehen in einen Sarg oder eine Urne geformt wird. Ober- und Unterteil von Sarg oder Urne können in einem zusammenhängenden Stück aus einer Platte oder als zwei separate Teile aus zwei Platten geformt werden. Das durch Tiefziehen hergestellte Formteil bildet entweder den kompletten Sarg oder das Unter- oder Oberteil des Sarges oder der Urne.

Nach einer weiteren vorteilhaften Ausgestaltung der Erfindung ist der Sarg oder die Urne mit einer der Oberflächengestaltung dienenden und zumindest Teile der Oberfläche bedeckenden Schicht ausgestattet. Dieser der Oberflächengestaltung dienende Schicht bietet hinsichtlich der Farbe, des Dekors und der Oberflächenstruktur eine Vielzahl von Möglichkeiten. Sie kann beispielsweise einfarbig oder mehrfarbig sein. Das Dekor kann beispielsweise der Optik von Holz, Stein oder Stoff angepasst sein. Die Oberfläche selbst kann glänzend, matt, glatt, genarbt oder in sonstiger Weise strukturiert sein.

Nach einer weiteren vorteilhaften Ausgestaltung der Erfindung besteht die Schicht aus einer Folie. Der Naturstoff-basierte Verbundwerkstoff und die Folie können durch Coextrusion zusammengeführt sein. Die Coextrusion der beiden Werstoffe liefert als Ergebnis eine Kunststoffplatte, die bereits die gewünschte Oberflächengestaltung aufweist. Aus dieser Platte wird durch Tiefziehen das eine oder die mehreren Formteile für den Sarg oder die Urne hergestellt. Das Formteil weist nach dem Tiefziehen bereits die gewünschte Oberfläche auf. Weitere Arbeitsschritte zur Behandlung oder Gestaltung der Oberfläche sind nicht notwendig. Ferner haftet die die Oberfläche bildende Schicht in zuverlässiger Weise auf dem Naturstoff-basierten Verbundwerkstoff und löst sich auch bei längerer Lagerung nicht ab.

Das Formteil weist typischer Weise eine Dicke von 6 bis 8 Millimetern auf. Größere Stärken sind ebenfalls möglich. Die Dicke der Schicht an der Oberfläche beträgt typischer Weise zwischen 0,7 und 2,0 Millimeter.

Nach einer weiteren vorteilhaften Ausgestaltung der Erfindung ist die der Oberflächengestaltung dienende Folie bedruckt. Vorteilhafterweise sind die Druckfarben biologisch abbaubar, so dass sie bei der Zersetzung im Erdreich keine Stoffe frei setzen, die die Umwelt belasten.

Nach einer weiteren vorteilhaften Ausgestaltung besteht die Schicht an der Oberfläche des Sarges oder der Urne aus einem thermoplastisch verformbaren Verbundwerkstoff, der Naturstoffe enthält. Dieser kann identisch zu dem zuerst genannten, die Form vorgebenden Verbundwerkstoff oder verschieden von diesem sein.

Nach einer weiteren vorteilhaften Ausgestaltung der Erfindung sind an dem Unterteil Griffe angeformt, welche Bestandteil des Formteils sind. Der Sarg oder die Urne wird damit an einem Stück zusammen mit den Griffen geformt. Zusätzliche Arbeitsschritte zum Befestigen von Griffen können damit entfallen. Die Griffe bestehen in diesem Fall aus demselben Material wie der Sarg oder die Urne und weisen damit dieselben Eigenschaften hinsichtlich der Verbrennung oder der Verrottung auf. Beim Tiefziehen werden derartige Griffe als Hinterschneidungen geformt.

Nach einer weiteren vorteilhaften Ausgestaltung der Erfindung sind an dem Unterteil und/ oder dem Deckel des Sargs oder der Urne Verbindungselemente angeformt, um den Deckel mit dem Unterteil zu verbinden und den Deckel an dem Unterteil zu befestigen. Zusätzliche Arbeitsschritte zum Anbringen der Verbindungselemente an dem Unterteil oder dem Deckel können damit entfallen. Die Verbindungselemente bestehen außerdem aus demselben Material wie der übrige Sarg oder die Urne und weisen damit dieselben Eigenschaften hinsichtlich der Verbrennung oder der Verrottung auf.

Nach einer weiteren vorteilhaften Ausgestaltung der Erfindung sind als Verbindungselemente an dem Deckel und dem Unterteil Profile vorgesehen, welche ineinander greifen. Dabei kann es sich beispielsweise um eine Nut und eine Feder handeln. Zum Befestigen des Deckels an dem Unterteil wird der Deckel versetzt auf das Unterteil aufgelegt und anschließend durch Verschieben des Deckels relativ zum Unterteil die Feder in die Nut geschoben. Die Profile können außerdem eine Griffmulde an dem Unterteil und/ oder dem Deckel bilden und erleichtern damit zusätzlich den Transport des Sarges oder der Urne. In diesem Fall sind keine zusätzlichen Griffe notwendig. Darüber hinaus ist eine Schnappverbindung zwischen dem Unter- und Oberteil möglich. Dabei rastet ein federndes Element des Unter- oder Oberteils in eine Aufnahme des anderen Teils. Andere Arten von Rast- oder Steckverbindungen zwischen Deckel und Unterteil sind ebenfalls möglich.

Weitere Vorteile und vorteilhafte Ausgestaltungen der Erfindung sind den Ansprüchen zu entnehmen.

## Patentansprüche

1. Sarg oder Urne für den Transport, die Aufbahrung und/oder die Erd- oder Feuerbestattung eines toten menschlichen Körpers oder eines toten Tieres
aus einem thermoplastisch verformbaren Verbundwerkstoff, mit einem Anteil von mindestens 70 Gewichts-% Naturstoffen in dem Verbundwerkstoff,
wobei als Naturstoffe zumindest Lignin und Cellulose in dem Verbundwerkstoff enthalten sind.

2. Sarg oder Urne nach Anspruch 1, **dadurch gekennzeichnet, dass** der Verbundwerkstoff zusätzlich Stärke als Naturstoff enthält.

3. Sarg oder Urne nach Anspruch 1 oder 2, **dadurch gekennzeichnet, dass** der Verbundwerkstoff zusätzlich Naturfasern von Faserpflanzen enthält.

4. Sarg oder Urne nach Anspruch 3, **dadurch gekennzeichnet, dass** der Verbundwerkstoff Naturfasern oder sonstige Bestandteile der Maispflanze enthält.

5. Sarg oder Urne nach einem der vorhergehenden Ansprüche, **dadurch gekennzeichnet, dass** er oder sie aus mindestens einem durch Extrusion und anschließendes Tiefziehen hergestellten Formteil aus einem thermoplastisch verformbaren Verbundwerkstoff besteht.

6. Sarg oder Urne nach einem der vorhergehenden Ansprüche, **dadurch gekennzeichnet, dass** der Sarg oder die Urne mit einer der Oberflächengestaltung dienenden und zumindest Teile der Oberfläche bedeckenden Schicht ausgestattet ist.

7. Sarg oder Urne nach Anspruch 6, **dadurch gekennzeichnet, dass** die Schicht aus einer Folie besteht, und dass der Verbundwerkstoff und die Folie durch Coextrusion zusammengeführt sind.

8. Sarg oder Urne nach Anspruch 7, **dadurch gekennzeichnet, dass** die Folie bedruckt ist.

9. Sarg oder Urne nach Anspruch 8, **dadurch gekennzeichnet, dass** die Folie mit biologisch abbaubaren Druckfarben bedruckt ist.

10. Sarg oder Urne nach Anspruch 6 bis 9, **dadurch gekennzeichnet, dass** die Schicht aus einem thermoplastisch verformbaren Verbundwerkstoff besteht, und dass der Verbunderwerkstoff Naturstoffe enthält.

11. Verfahren zur Herstellung eines Sarges oder einer Urne nach einem der Ansprüche 1 bis 10, **dadurch gekennzeichnet,**
**dass** durch Extrusion eines thermoplastisch verformbaren Verbundwerkstoffs mit einem Anteil von mindestens 70 Gewichts-% an Naturstoffen, welche zumindest Lignin und Cellulose enthalten, eine Platte hergestellt wird,
**dass** aus der Platte durch Tiefziehen ein Formteil als Unterteil und/ oder Deckel des Sargs oder der Urne hergestellt wird.

12. Verfahren nach Anspruch 11, **dadurch gekennzeichnet, dass** durch Coextrusion des Verbundwerkstoffs und eines Folienwerkstoffs eine Platte hergestellt wird, dass aus der Platte durch Tiefziehen der Sarg oder die Urne hergestellt wird.

13. Verfahren nach Anspruch 12, **dadurch gekennzeichnet, dass** die Folie vor dem Coextrudieren bedruckt wird.

14. Verfahren nach Anspruch 12 oder 13, **dadurch gekennzeichnet, dass** als Folienwerkstoff ein thermoplastisch verformbarer Verbundwerkstoff verwendet wird, der Naturstoffe enthält.

## Claims

1. Coffin or urn for the transportation, laying-out and/or burial or cremation of a deceased human body or that of an animal
made of a thermoplastic malleable composite material,
with a proportion of at least 70 per cent by weight of natural materials in the composite material,
whereby lignin and cellulose at the least are included in the composite material as natural materials.

2. Coffin or urn according to claim 1, **characterised in that** the composite material also contains starch as a natural material.

3. Coffin or urn according to claim 1 or 2, **characterised in that** the composite material also contains natural fibres from fibre plants.

4. Coffin or urn according to claim 3, **characterised in that** the composite material contains natural fibres or other elements from a corn plant.

5. Coffin or urn according to one of the previous claims, **characterised in that** it consists of at least one moulded part made of a thermoplastic malleable composite material and produced by means of extrusion and subsequent deep drawing.

6. Coffin or urn according to one of the previous claims, **characterised in that** the coffin or urn is equipped with a layer used for surface design and at least partially covering the surface.

7. Coffin or urn according to claim 6, **characterised in that** the layer consists of a film and that the composite material and the film are merged by means of coextrusion.

8. Coffin or urn according to claim 7, **characterised in that** the film is printed.

9. Coffin or urn according to claim 8, **characterised in that** the film is printed with biodegradable printing ink.

10. Coffin or urn according to claim 6 to 9, **characterised in that** the layer consists of a thermoplastic malleable composite material and that the composite material contains natural materials.

11. Method for producing a coffin or urn according to claims 1 to 10,
**characterised in that**
a plate is produced by means of the extrusion of a thermoplastic malleable composite material with a proportion of at least 70 per cent by weight of natural materials, which include lignin and cellulose at the least,
and a moulded part is produced from the plate as the lower part and/or cover of the coffin or urn by means of deep drawing.

12. Method according to claim 11, **characterised in that** a plate is produced by means of coextrusion of the composite material and a film material, with the coffin or the urn being produced from the plate by means of deep drawing.

13. Method according to claim 12, **characterised in that** the film is printed before the coextrusion.

14. Method according to claim 12 or 13, **characterised in that** a thermoplastic malleable composite material that contains natural materials is used as the film material.

## Revendications

1. Cercueil ou urne pour le transport, la mise en bière et/ou l'inhumation ou la crémation d'un corps humain mort ou d'un animal mort,
fabriqué dans un matériau composite déformable thermoplastiquement, avec un poids proportionnel d'au minimum 70 % de substances naturelles dans le matériau composite,
à l'occasion de quoi, comme substances naturelles, au minimum de la lignine et de la cellulose sont contenues dans le matériau composite.

2. Cercueil ou urne conformément à la revendication 1, **caractérisés par le fait que** le matériau composite contient à titre supplémentaire de l'amidon comme substance naturelle.

3. Cercueil ou urne conformément à la revendication 1 ou 2, **caractérisés par le fait que** le matériau composite contient à titre supplémentaire des substances naturelles en provenance de plantes fibreuses.

4. Cercueil ou urne conformément à la revendication 3, **caractérisés par le fait que** le matériau composite contient des fibres naturelles ou d'autres composants de la plante de maïs.

5. Cercueil ou urne conformément à l'une des revendications précédentes, **caractérisés par le fait qu'**il ou elle consiste au minimum en une pièce moulée fabriquée par extrusion et emboutissage consécutif à partir d'un matériau composite déformable thermoplastiquement.

6. Cercueil ou urne conformément à l'une des revendications précédentes, **caractérisés par le fait que** le cercueil ou l'urne comporte une couche qui sert pour l'ornementation des surfaces et recouvre au minimum certaines parties de la surface.

7. Cercueil ou urne conformément à la revendication 6, **caractérisés par le fait que** la couche consiste en un film et que le matériau composite et le film sont collés l'un à l'autre par coextrusion.

8. Cercueil ou urne conformément à la revendication 7, **caractérisés par le fait que** le film est imprimé.

9. Cercueil ou urne conformément à la revendication 8, **caractérisés par le fait que** le film est imprimé avec des encres d'imprimerie biodégradables.

10. Cercueil ou urne conformément à la revendication 6 ou 9, **caractérisés par le fait que** la couche consiste en un matériau composite déformable thermoplastiquement et que le matériau composite comprend des substances naturelles.

11. Procédé pour la fabrication d'un cercueil ou d'une urne conformément à l'une des revendications 1 à 10, **caractérisé par le fait que**,
l'on fabrique une plaque par extrusion d'un matériau composite déformable thermoplastiquement avec un poids proportionnel d'au minimum 70% de substances naturelles qui contiennent au minimum de la lignine et de la cellulose,
que la plaque est fabriquée par emboutissage d'une pièce moulée comme pièce inférieure et/ou couvercle du cercueil ou de l'urne.

12. Cercueil ou urne conformément à la revendication 11, **caractérisés par le fait que** par coextrusion du matériau composite et d'un matériau de film, l'on fabrique une plaque et que le cercueil ou l'urne est fabriqué à partir de la plaque par emboutissage.

13. Cercueil ou urne conformément à la revendication 12, **caractérisés par le fait que** le film est imprimé avant la coextrusion.

14. Cercueil ou urne conformément à la revendication 12 ou 13, **caractérisés par le fait que** l'on utilise comme matériau de film un matériau composite déformable thermoplastiquement qui contient des substances naturelles.
